# EUROPÄISCHE PATENTSCHRIFT

(11) **EP 1 072 409 B1**
(45) Veröffentlichungstag und Bekanntmachung des Hinweises auf die Patenterteilung: **03.12.2003**
(21) Anmeldenummer: 00113835.3
(22) Anmeldetag: 30.06.2000
(51) Int. Cl.: B41F 21/05, B41F 21/00

(54) **Anlegeeinheit für eine Bogenverarbeitungsmaschine**
Feeding unit for a sheet processing machine
Unité d'alimentation pour une machine de traitement de feuilles

(30) Priorität: 16.07.1999 DE 19933304
(43) Veröffentlichungstag der Anmeldung: 31.01.2001
(73) Patentinhaber: MAN Roland Druckmaschinen AG, 63075 Offenbach (DE)
(72) Erfinder: Bayer, Harald, 63110 Rodgau (DE); Herzan, Georg, 61440 Oberursel/Taunus (DE); Gebel, Jens, 63500 Seligenstadt (DE); Kemmerer, Klemens, 63500 Seligenstadt (DE)
(74) Vertreter: Stahl, Dietmar, Dipl.-Ing.

(56) Entgegenhaltungen:
- EP-A- 0 563 746
- DE-A- 3 810 787

## Beschreibung

Die Erfindung betrifft eine Anlegeeinheit für eine Bogenverarbeitungsmaschine nach dem Oberbegriff des Hauptanspruches. Diese Anlegeeinheit eignet sich insbesondere für Bogenrotationsdruckmaschinen mit Druckzylindern und Transfertrommeln, wie beispielsweise Flexodruckmaschinen oder Offsetdruckmaschinen oder für Bogenbeschichtungsmaschinen, z.B. Lackiermaschinen.

### [Stand der Technik]

Aus DE 43 43 616 A1 ist eine Anlegeeinheit dieser Art in einem modularen Druckmaschinensystem bekannt. Diese Anlegeeinheit weist unter anderem eine mit dem Druckzylinder eines Druckwerkes zusammenwirkende erste Anlagetrommel auf, welche - bezogen auf einen einfachgroßen Formzylinder eines Druckwerkes - doppeltgroß ausgebildet ist und umfangsseitig zwei angeordnete Greifersysteme aufweist. Dieser ersten Anlagetrommel ist weiterhin eine zweite Anlagetrommel in Bogenförderrichtung höhenversetzt vorgeordnet, welche zum einfachgroßen Formzylinder größengleich ist. Eine dritte Trommel ist - bezogen auf den einfachgroßen Formzylinder - als größengleiche Zuführtrommel der zweiten Anlagetrommel nochmals höhenversetzt vorgeordnet und ist mit einem geneigt angeordneten Anlegetisch in Funktionsverbindung. Diese Ausbildung dient als Bogenbeschleunigungssystem für eine Anlegeeinheit in bevorzugter Hochversionsaggregatausbildung, z.B. für die Verarbeitung von Karton. Das Druckmaschinensystem ist für die Verarbeitung von Karton sowie Papier geeignet. Für die Papierverarbeitung wird von einem Normalanlegeaggregat ausgegangen, welches bei Kartonverarbeitung gegen ein Hochversionsanlegeaggregat als komplette Baugruppe ausgetauscht werden muß.

Von Nachteil ist hierbei, daß diese Anlegereinheit durch die Vielzahl von Trommeln relativ aufwendig ist und daß durch die Vielzahl von Bogenübergaben und die Krümmungsverläufe der Trommeln der Bogenlauf nachteilig beeinflußt ist. Ebenso ist nachteilig, daß bei Einsatz der Anlegeeinheit als Hochstapelanleger vorher das Normalanlegeraggregat ausgetauscht werden muß .

Weiterhin sind sogenannte rotierende Vorgreifer bekannt. Gemäß DE-AS 2 063 618 ist eine Bogenzuführung bei Druckmaschinen bekannt, die unter anderem eine rotierende Vorgreifertrommel mit in Förderrichtung geneigt vorgeordnetem Anlegetisch aufweist. Diese Vorgreifertrommel besitzt zwei diametral angeordnete Greifersysteme, die in den Trommelkörper eintauchen können. In einer ersten Ausbildung ist die Bogenzuführung mit dieser Vorgreifertrommel und einer vor einem nachgeordneten Druckzylinder zwischengeschalteten Überführtrommel ausgeführt. In einer zweiten Ausbildung ist dieser Vorgreifertrommel ein Druckzylinder direkt nachgeordnet. Die Vordermarken sind in den Anlagetisch integriert und sind von unten schwenkbar.

Ebenso ist ein rotierender Vorgreifer in Druckmaschinen aus DE 27 18 314 A1 mit zwei Bogenhaltesystemen (Greifersystemen) bekannt. Dem rotierenden Vorgreifer ist in Förderrichtung ein Anlagetisch vorgeordnet und eine im Durchmesser gleichgroße Anlegetrommel ist nachgeordnet. Der Vorgreifer rotiert dabei mit halber Geschwindigkeit der Anlagetrommel. Die Greifersysteme sind derart am Vorgreifer ausgebildet, daß sie eine Schwingbewegung um die Vorgreiferachse selbst oder um eine exzentrisch zur Vorgreiferachse gelagerte Welle ausführen. Ein Teilumfang der Vorgreifertrommel ragt über das Niveau des Zuführtisches hinaus, was für die Bogenführung ungünstig ist.

### [Aufgabe der Erfindung]

Der Erfindung liegt die Aufgabe zugrunde, eine Anlegeeinheit für eine Bogenverarbeitungsmaschine der eingangs beschriebenen Art zu schaffen, die die genannten Nachteile vermeidet, die insbesondere einen einfachen modularen Aufbau gestattet und eine verbesserte Bogenführung der Bedruckstoffe erlaubt.

Erfindungsgemäß wird die Aufgabe durch die Ausbildungsmerkmale des Hauptanspruches gelöst. Weiterbildungen ergeben sich aus den Unteransprüchen.

Ein erster Vorteil ist darin begründet, daß eine Anlegeeinheit als einheitliche Baugruppe (Modul) bestehend aus einem Anleger, einem Zuführtisch und einer - bezogen auf einen einfachgroßen Gummituch- oder Formzylinder - zumindest doppeltgroßen Anlagetrommel ausgebildet ist. Die derart mit geringem Teileaufwand ausgebildete Anlegeeinheit ist einer Verarbeitungseinheit, z.B. einem Druckwerk oder Beschichtungswerk, direkt vorgeordnet, so daß z.B. spezielle Anlagedruckwerke hinfällig sind und die Verarbeitungsmaschine durchgängig mit im wesentlichen baugleichen Verarbeitungseinheiten in Reihenbauweise zusammensetzbar ist. Damit sind sämtliche Druckwerke, z.B. Offset- und/oder Flexodruckwerke, bzw. Lackwerke als gleiche Einheiten innerhalb einer Bogenverarbeitungsmaschine modular anordbar.

Weiterhin ist vorteilhaft, daß durch den modularen Aufbau die Verarbeitungsmaschine als auch die Anlegeeinheit selbst mit reduziertem Aufwand herstellbar ist. Darüber hinaus ist ein universeller Einsatz der Anlegeeinheit an beispielsweise Offsetdruckmaschinen, Flexodruckmaschinen oder Beschichtungsmaschinen realisierbar.

Von Vorteil ist ebenso, daß die Maschinengeschwindigkeit erhöhbar ist, da die Anlagetrommel stets in Förderrichtung rotierbar ausgebildet ist und die bei herkömmlichen Schwingsystemen erforderliche Zeit für das Zurückschwingen nicht benötigt wird. Hierbei treten auch keine Flankenwechsel an den Antriebssystemen auf, was den ruhigen Lauf der Maschine unterstützt. Rückwirkende Momente auf den Antriebsräderzug sind spürbar verringert und der Antrieb selbst ist einfacher ausgebildet.

Ein weiterer Vorteil ist in der Verbesserung der Bogenführung begründet. Durch die geneigte oder bevorzugt horizontale Ausbildung des Zuführtisches in Verbindung mit der zum Zuführtisch angeordneten, zumindest doppeltgroßen Anlagetrommel wird durch den relativ großen Trommeldurchmesser der bogenförmige Bedruckstoff weniger gekrümmt als beispielsweise bei einer einfachgroßen Anlagetrommel. Die Anlegeeinheit ist damit universell für die Verarbeitung von relativ dünnen Bedruckstoffen als auch von dicken Bedruckstoffen, wie z.B. Karton oder Blech, unabhängig vom Elastizitätsverhalten der Bedruckstoffe einsetzbar.
Die Anordnung der zumindest doppeltgroßen Anlagetrommel auf einer oder höhenversetzt oberhalb zu einer durch die Achsen aller Druckzylinder der Verarbeitungseinheiten gebildeten Horizontalen gestattet bereits bei einem bevorzugt horizontal angeordnetem Zuführtisch die Ausbildung eines Hochstapelanlegers. Ein aufwendiger Austausch eines Normalstapelanlegers gegen einen Hochstapelanleger ist hinfällig.

Vorteilhaft ist ebenso, daß bei einem horizontal angeordneten Zuführtisch der vom Anleger vereinzelte Bogen in der Schuppe gestaffelt in einer horizontalen Förderebene der Anlagetrommel zugeführt wird. Damit sind mögliche Beschädigungen am Bedruckstoff vermeidbar, welche beispielsweise am Übergang vom Anleger zum Zuführtisch auftreten können.
Der Zuführtisch ist bevorzugt als Saugbändertisch ausgebildet. Bei horizontaler Anordnung des Saugbändertisches ist von Vorteil, daß der auf dem Saugbändertisch befindliche Schuppenstrom verkürzt (Verkürzung der Förderstrecke) werden kann. Somit ist die Länge des Zuführtisches verkürzbar und bei beispielsweise einem Stopper fällt weniger Makulatur an.

### [Beispiele]

Die Erfindung soll an einem Ausführungsbeispiel näher erläutert werden. Dabei zeigen:
- Fig. 1: eine Bogenverarbeitungsmaschine mit Anlegeeinheit, Verarbeitungseinheiten und Auslegereinheit,
- Fig. 2: eine Anlegeeinheit,
- Fig. 3: ein Greifersystem in Funktionsverbindung mit einem Zuführtisch.

Eine Bogenverarbeitungsmaschine besteht gemäß Fig. 1 aus vier baugleichen Verarbeitungseinheiten 14, 15, 16, 17, einer in Förderrichtung 19 der Bedruckstoffe vorgeordneten Anlegeeinheit 18 und einer in Förderrichtung 19 nachgeordneten Auslegeeinheit 10 mit einem endlos umlaufenden Fördersystem 11. Jede einzelne Verarbeitungseinheit 14 - 17 besitzt wenigstens eine Transfertrommel 4 und einen nachgeordneten Druckzylinder 5 für den Bogentransport. Jedem Druckzylinder 5 ist zumindest ein Formzylinder 6 in Funktionsverbindung zugeordnet. Je nach Ausbildung der Verarbeitungseinheiten 14 - 17 ist der Formzylinder 6 als Gummituchzylinder eines Offsetdruckwerkes oder als Formzylinders 6 eines Flexodruckwerkes oder eines Lakkierwerkes ausgebildet.

Ausgehend von jeweils einem einfachgroßen Formzylinder 6 (Eintourenwelle) sind Druckzylinder 5 und Transfertrommel 4 doppeltgroß pro Verarbeitungseinheit 14 bis 17 ausgebildet. In der dritten Verarbeitungseinheit 16 ist beispielhaft die herkömmliche Transfertrommel 4 für den Schöndruckbetrieb durch eine Bogenwendeeinheit 13 mit doppeltgroßer Wendetrommel substituiert, so daß die Bogenverarbeitungsmaschine im Schöndruckbetrieb sowie im Schön- und Widerdruckbetrieb betreibbar ist. Alternativ ist die doppeltgroße Wendetrommel als Wendeeinheit 13 auch in einer anderen Verarbeitungseinheit 14 oder 15 oder 17 gegen eine entsprechende Transfertrommel 4 austauschbar.

Die Anlegereinheit 18 ist als Modul bestehend aus einem Anleger 1, einem Zuführtisch 2 und einer bezogen auf den einfachgroßen Formzylinder 6 doppeltgroßen Anlagetrommel 3 ausgebildet. Der Zuführtisch 2 ist bevorzugt als Saugbändertisch ausgebildet, wie er z.B. aus DE 3331662 C2 bekannt ist, und ist antriebsseitig mit einer Bänderverlangsamung ausgebildet.
Auf dem Zuführtisch 2 ist in einer Ausbildung ein Meßsystem angeordnet, welches die Ist-Lage einer Seitenkante des bogenförmigen Bedruckstoffes auf dem Zuführtisch 2 feststellt, einen Soll-Ist-Vergleich vornimmt und mittels einer pneumatischen Seitenziehvorrichtung, z.B. gemäß DE 4201886 C1, den Bedruckstoff gesteuert seitlich in Soll-Lage ausrichtet.

Die zumindest doppeltgroße Anlagetrommel 3 weist gemäß Fig. 2 symmetrisch am Umfang verteilt angeordnet (180° versetzt) zwei Greifersysteme 7 auf. Jedes Greifersystem 7 ist um seine Achse schwenkbeweglich und trägt eine Greiferwelle 8 mit einer Mehrzahl daran angeordneter Greifer 9 sowie eine mit den Greifern 9 in Funktionsverbindung stehende Greiferaufschlagleiste 20. Die Anlagetrommel 3 bildet mit den Greifersystemen 7 einen Hüllkreis 12 innerhalb dessen die Greifersysteme 7 bevorzugt in definierten Winkelbereichen schwenkbar sind, so daß diese auch unter die Mantelfläche bzw. den Hüllkreis 12 der Anlagetrommel 3 eintauchen können.

Bei Einordnung der Anlagetrommel 3 in ein kartesisches Koordinatensystem zeigt diese in mathematisch positivem Drehsinn vier Quadranten I - IV auf. In Drehrichtung der Anlagetrommel 3 ist ein Greifersystem 7 im ersten Quadranten I in eingeschwenkter Position gezeigt, d.h. das Greifersystem 7 ist unter den Hüllkreis 12 eingetaucht. Im Übergang vom ersten Quadranten I zum zweiten Quadranten II taucht das Greifersystem 7 auf und durchdringt mit den Greiferfingern 22 den Hüllkreis 12. Dabei schwenkt das Greifersystem 7 (bei öffnenden Greiferfingern 22) kurzzeitig bei rotierender Anlagetrommel 3 entgegen deren Drehrichtung, so daß die Greiferaufschlagleiste 20 mit Vordermarken 21 am Zuführtisch 2 endseitig positionierbar ist. Vom Zuführtisch 2 wird der Bedruckstoff an die Vordermarken 21 in Förderrichtung 19 transportiert, die Greiferfinger 22 schließen und der Bedruckstoff ist im Greiferschluß fixiert. Der Bedruckstoff wird durch das Greifersystem 7 vom Zuführtisch 2 abgezogen, dabei wird der Bedruckstoff vom Zuführtisch 2 nachgefördert und im Übergabebereich an die nachfolgende Transfertrommel 4 übergeben. In den Quadranten II (beginnend) bis IV ist das jeweilige Greifersystem in der Endlage für den Bogentransport. Im ersten Quadranten I beginnt die Einschwenkphase des Greifersystems 7 (Eintauchen unter den Hüllkreis 12) und im Übergang vom ersten zum zweiten Quadranten I, II taucht das jeweilige Greifersystem 7 wieder auf.

Der Zuführtisch 2 ist in einer ersten Ausbildung geneigt zur Anlagetrommel 3 angeordnet (Fig.1).

In bevorzugter Ausbildung gem. Fig. 2 ist der Zuführtisch 2 horizontal angeordnet, so daß der vom Anleger 1 vereinzelte bogenförmige Bedruckstoff über den Zuführtisch 2 in einer durchgängig horizontalen Förderebene an die Anlagetrommel 3, speziell an deren am Zuführtisch 2 anliegendes Greifersystem 7, transportierbar ist. Die Anlagetrommel 3 ist dabei innerhalb der Anlegeeinheit 18 unterhalb des Zuführtisches 2 derart angeordnet, daß die horizontale Förderebene des Zuführtisches 2 tangential zum entsprechenden Greifersystem 7 bzw. der Anlagetrommel 3 verläuft. Die Anlagetrommel 3 ist - bezogen auf den einfachgroßen Formzylinder 6 - doppeltgroß ausgebildet und ist auf (fluchtend) oder höhenversetzt (seitenversetzt parallel) oberhalb einer Horizontalen 24, welche durch die fluchtenden Achsen aller Druckzylinder 5 der Verarbeitungseinheiten 14 - 17 gebildet ist, mit ihrer Achse angeordnet. Alternativ sind dreifach- oder vierfachgroße Ausbildungen derartiger Anlagetrommeln 3 mit drei bzw. vier symmetrisch am Umfang verteilt angeordneten Greifersystemen 7 realisierbar.

In Fig. 3 ist ein schwenkbares, einzelnes Greifersystem 7 mit der Greiferwelle 8 und einem Greifer 9 in Funktionsverbindung zum Zuführtisch 2 gezeigt.
Die mit dem Greifersystem 7 in Funktionsverbindung stehende Greiferaufschlagleiste 20 weist daran angeordnete und über die Breite des Greifersystems 7 bzw. der Anlagetrommel 3 verteilte Vordermarken 21 auf. Innerhalb des Greifersystems 7 weist jeder Greifer 9 einen Greiferfinger 22 auf, der in bevorzugter Ausbildung im Bereich der Greiferspitze einen Durchbruch 23 aufweist. Alternativ ist im Greiferfinger 22 eine den Greiferaufschlagleisten 20 zugewandte Aussparung (statt des Durchbruches 23) anordbar. Bei geschlossenem Greifer 9 ist der Durchbruch 23 bzw. die Aussparung mit einer an der Greiferaufschlagleiste 20 angeordneten Vordermarke 21 in Funktionsverbindung bringbar.

In einer Weiterbildung ist der Anlagetrommel 3 im Bereich der Quadranten I und/oder II ein Meßsystem, z.B. eine Sensorik, zur Lageerfassung (Istwert) des auf der Anlagetrommel 3 geführten Bedruckstoffes benachbart zugeordnet. Die Lageerfassung kann sich beispielsweise auf zumindest eine Seitenkante und/oder die Vorderkante des bogenförmigen Bedruckstoffes beziehen. Das Meßsystem ist mit einer Auswerteeinheit für den Soll-Ist-Vergleich sowie einer Steuerung schaltungstechnisch gekoppelt, derart, daß das Greifersystem 7 in einer Ausbildung quer zur Förderrichtung 19 seitlich bewegbar ist. In einer weiteren Ausbildung ist die Funktionsverbindung von Meßsystem, Auswerteeinheit und Steuerung derart, daß eine seitliche Bewegung des Greifersystems 7 realisierbar und/oder bei einer Schräglage des Bedruckstoffes zur Förderrichtung 19 dessen Lageversatz erkennbar und der Bedruckstoff durch das in oder entgegen der Förderrichtung 19 schräg verstellbare Greifersystem 7 in Sollposition ausrichtbar ist. Hierzu ist jedes einzelne Greifersystem 7 mit von der Steuerung aktivierbaren Betätigungseinrichtungen in Funktionsverbindung. Ausgehend von dem Übernahmebereich des Bedruckstoffes vom Zuführtisch 2 auf die Anlagetrommel 3 (Quadrant I/II) bis zum Übergabebereich des Bedruckstoffes an die nachgeordnete Transfertrommel 4 (Quadrant II/III) ist in diesem Kreissektor ausreichend Zeit, um bei Bedarf erforderliche Korrekturen zur Bedruckstoffausrichtung direkt auf der rotierenden Anlagetrommel 3 durchzuführen.

Die dem Zuführtisch 2 und der Anlagetrommel 3 zugeordneten Meßsysteme sind gemeinsam oder einzeln einsetzbar.

Die Anlagetrommel 3 ist unmittelbar der Transfertrommel 4 einer ersten Verarbeitungseinheit 14 vorgeordnet und jede in Förderrichtung 19 nachgeordnete Verarbeitungseinheit 14 -17 ist durch je eine doppeltgroße Transfertrommel 4 und je einen doppeltgroßen Druckzylinder 5 gebildet.

Die Wirkungsweise der Anlegeeinheit 18 ist wie folgt: Vom Anleger 1 wird ein bogenförmiger Bedruckstoff vereinzelt, kontinuierlich in Förderrichtung 19 zum als Saugbändertisch ausgebildeten Zuführtisch 2 transportiert, derart, daß sich ein Schuppenstrom, beispielsweise von drei überlappt angeordneten, Bogen bildet. Auf dem Zuführtisch 2 erfolgt - nach bevorzugter meßtechnischer Erfassung des Istwertes und eines Soll-Ist-Vergleichs - eine Ausrichtung des bogenförmigen Bedruckstoffes nach einer Seitenkante bei anschließendem Transport in Förderrichtung 19 gegen die inzwischen positionierten Vordermarken 21. Die Greiferfinger 22 legen sich auf den bogenförmigen Bedruckstoff auf, wobei die Vordermarken 21 in den jeweiligen Durchbruch 23 eindringt, so daß die Greiferfinger 22 gleichzeitig als Deckmarken fungieren und der bogenförmige Bedruckstoff im Greiferschluß fixiert ist. Alternativ umgreifen die Greiferfinger 22 im Bereich der Aussparung die Vordermarke 21, so daß die Greiferfinger 22 wiederum als Deckmarken fungieren und den Bedruckstoff im Greiferschluß fixieren.

Die rotierende Anlagetrommel 3 zieht den im Greiferschluß fixierten bogenförmigen Bedruckstoff vom Zuführtisch 2 ab und transportiert - während die Anlagetrommel 3 auf volle Maschinengeschwindigkeit beschleunigt - diesen in Förderrichtung 19. Hierbei kann eine weitere oder erstmalige meßtechnische Erfassung des Bedruckstoffes mit Auswertung der Lage und entsprechender Korrektur auf der Anlagetrommel 3 erfolgen. Anschließend wird der Bedruckstoff von der Anlagetrommel 3 im Übergabebereich an die zur ersten nachgeordneten Verarbeitungseinheit 14 zählenden Transfertrommel 4 übergeben. Von der Transfertrommel 4 wird in bekannter Weise der Bedruckstoff an den nachfolgenden Druckzylinder 5 übergeben.

Die Schnittstelle hinsichtlich des modularen Aufbaues der Anlegereinheit zur nachgeordneten Verarbeitungseinheit 14 ist zwischen der Anlagetrommel 3 und der nachgeschalteten Transfertrommel 4 definiert.

### [Bezugszeichenliste]

- 1: Anleger
- 2: Zuführtisch
- 3: Anlagetrommel
- 4: Transfertrommel
- 5: Druckzylinder
- 6: Formzylinder
- 7: Greifersystem
- 8: Greiferwelle
- 9: Greifer
- 10: Auslegereinheit
- 11: Fördersystem
- 12: Hüllkreis
- 13: Bogenwendeeinheit
- 14: Verarbeitungseinheit
- 15: Verarbeitungseinheit
- 16: Verarbeitungseinheit
- 17: Verarbeitungseinheit
- 18: Anlegeeinheit
- 19: Förderrichtung
- 20: Greiferaufschlagleiste
- 21: Vordermarke
- 22: Greiferfinger
- 23: Durchbruch
- 24: Horizontale

- I: erster Quadrant
- II: zweiter Quadrant
- III: dritter Quadrant
- IV: vierter Quadrant

## Patentansprüche

1. Anlegeeinheit für eine Bogenverarbeitungsmaschine mit einer Anlagetrommel mit zumindest zwei symmetrisch am Umfang verteilt angeordneten Greifersystemen, einem Zuführtisch und einem Anleger,
die Anlegeeinheit eine bezogen auf einen einfachgroßen Gummituch- oder Formzylinder zumindest doppeltgroße Anlagetrommel (3) aufweist,
**dadurch gekennzeichnet, dass**
daß die Achse der Anlagetrommel (3) auf oder höhenversetzt oberhalb einer durch die Achsen aller Druckzylinder (5) in Verarbeitungseinheiten (14 - 17) gebildeten Horizontalen (24) angeordnet ist,
daß jedes Greifersystem (7) schwenkbar an der Anlagetrommel (3) angeordnet ist und eine Greiferwelle (8), eine Mehrzahl von an der Greiferwelle (8) angeordneten Greifern (9) mit zugeordneten Greiferaufschlagleisten (20) aufweist, und
daß an der Greiferaufschlagleiste (20) eine Mehrzahl von Vordermarken (21) angeordnet sind.

2. Anlegeeinheit nach Anspruch 1,
**dadurch gekennzeichnet,**
**daß** die Anlagetrommel (3) doppeltgroß ausgebildet ist und daß jede Verarbeitungseinheit (14 - 17) aus jeweils einem doppeltgroßem Druckzylinder (5) mit einer vorgeordneten doppeltgroßen Transfertrommel (4) gebildet ist, daß der Zuführtisch (2) in einer horizontalen Förderebene angeordnet ist und diese Förderebene die unterhalb des Zuführtisches (2) angeordnete Anlagetrommel (3) tangiert.

3. Anlegeeinheit nach wenigstens Anspruch 1,
**dadurch gekennzeichnet,**
**daß** innerhalb des Greifersystems (7) jeder Greifer (9) einen Greiferfinger (22) mit einem Durchbruch (23) oder einer Aussparung im Bereich der Greiferspitze aufweist, welcher bei geschlossenem Greifer (9) mit einer Vordermarke (21) in Funktionsverbindung bringbar ist.

4. Anlegeeinheit nach Anspruch 1 und 2,
**dadurch gekennzeichnet,**
**daß** die Anlagetrommel (3) unmittelbar der Transfertrommel (4) einer ersten Verarbeitungseinheit (14) vorgeordnet ist und daß jede in Förderrichtung (19) nachgeordnete Verarbeitungseinheit (14 - 17) durch eine doppeltgroße Transfertrommel (4) und einen doppeltgroßen Druckzylinder (5) gebildet ist.

5. Anlegeeinheit nach wenigstens Anspruch 1,
**dadurch gekennzeichnet,**
**daß** die Anlagetrommel (3), der Zuführtisch (2) und der Anleger (1) als ein Modul ausgebildet sind und daß die Schnittstelle zu einer nachgeordneten, als Modul ausgebildeten Verarbeitungseinheit (14) zwischen der Anlagetrommel (3) und der nachgeschalteten Transfertrommel (4) der Verarbeitungseinheit (14) definiert ist.

6. Anlegeeinheit nach wenigstens Anspruch 1,
**dadurch gekennzeichnet,**
**daß** zur Lageerfassung des Bedruckstoffes der Anlagetrommel (3) ein Meßsystem benachbart zugeordnet ist, welches mit einer Auswerteeinheit und einer Steuerung gekoppelt ist, wobei die Steuerung mit einer auf je ein Greifersystem (7) wirkenden Betätigungseinrichtung in Funktionsverbindung ist.

## Claims

1. Feeder unit for a sheet-processing machine having a feed drum with at least two gripper systems distributed symmetrically on the periphery, a feed table and a feeder, the feeder unit having an at least double-size feeder drum (3), as referred to a single-size blanket cylinder or plate cylinder,
**characterized**
**in that** the axis of the feed drum (3) is arranged on or is offset vertically above a horizontal line (24) formed by the axes of all the printing cylinders (5) in processing units (14-17),
**in that** each gripper system (7) is arranged such that it can pivot on the feed drum (3) and has a gripper shaft (8), a number of grippers (9) arranged on the gripper shaft (8) and having associated gripper stop bars (20), and
**in that** a number of front guides (21) are arranged on the gripper stop bar (20).

2. Feeder unit according to Claim 1, **characterized in that** the feed drum (3) is of double size, and **in that** each processing unit (14-17) is formed in each case by a double-size printing cylinder (5) with an upstream double-size transfer drum (4), **in that** the feed table (2) is arranged in a horizontal delivery plane and this delivery plane forms a tangent to the feed drum (3) arranged underneath the feed table (2).

3. Feeder unit according to at least Claim 1, **characterized in that** within the gripper system (7), each gripper (9) has a gripper finger (22) with an aperture (23) or a cutout in the region of the gripper tip, it being possible for this gripper finger to be functionally connected to a front guide (21) when the gripper (9) is closed.

4. Feeder unit according to Claim 1 and 2, **characterized in that** the feed drum (3) is arranged immediately upstream of the transfer drum (4) of a first processing unit (14), and **in that** each processing unit (14-17) arranged downstream in the delivery direction (19) is formed by a double-size transfer drum (4) and a double-size printing cylinder (5).

5. Feeder unit according to at least Claim 1, **characterized in that** the feed drum (3), the feed table (2) and the feeder (1) are constructed as a module, and **in that** the interface to a downstream processing unit (14) constructed as a module is defined between the feed drum (3) and the downstream transfer drum (4) of the processing unit (14).

6. Feeder unit according to at least Claim 1, **characterized in that** in order to detect the position of the printing material, a measurement system is arranged adjacent to the feed drum (3) and is coupled to an evaluation unit and a controller, the controller being functionally connected to an actuating device acting on one gripper system (7) in each case.

## Revendications

1. Unité de margeur pour une machine de traitement de feuilles comprenant un tambour de marge comprenant au moins deux systèmes de pinces répartis symétriquement sur la périphérie, une table d'alimentation et un margeur, l'unité de margeur présentant un tambour de marge (3) au moins deux fois plus grand par rapport à un cylindre de blanchet ou un cylindre de formage de simple grandeur, **caractérisée en ce que**
l'axe du tambour de marge (3) est disposé sur, ou bien décalé en hauteur au-dessus d'une horizontale (24) formée par les axes de tous les cylindres de pression (5) dans des unités de traitement (14 - 17),
**en ce que** chaque système de pinces (7) est disposé de manière à pouvoir pivoter sur le tambour de marge (3) et présente un arbre de pinces (8), une pluralité de pinces (9) disposées sur l'arbre de pinces (8) avec des nervures de battage des pinces (20), et
**en ce qu'**une pluralité de marques avant (21) sont prévues sur la nervure de battage des pinces (20).

2. Unité de margeur selon la revendication 1,
**caractérisée en ce que**
le tambour de marge (3) est réalisé deux fois plus grand et **en ce que** chaque unité de traitement (14 - 17) est formée à partir d'un cylindre de pression deux fois plus grand (5)respectif avec un tambour de transfert (4) deux fois plus grand placé avant, **en ce que** la table d'alimentation (2) est disposée dans un plan d'avance horizontal et ce plan d'avance est tangent au tambour de marge (3) disposé en dessous de la table d'alimentation (2) .

3. Unité de margeur selon au moins la revendication 1, **caractérisée en ce que**
chaque pince (9) à l'intérieur du système de pinces (7) présente un doigt de pince (22) avec un ajour (23) ou un évidement dans la région de la pointe de la pince, lequel peut être amené en liaison fonctionnelle avec une marque avant (21) lorsque la pince (9) est fermée.

4. Unité de margeur selon les revendications 1 et 2,
**caractérisée en ce que**
le tambour de marge (3) est placé directement avant le tambour de transfert (4) d'une première unité de traitement (14) et **en ce que** chaque unité de traitement (14 - 17) placée après dans la direction d'avance (19) est formée par un tambour de transfert (4) deux fois plus grand et un cylindre de pression (5) deux fois plus grand.

5. Unité de margeur selon au moins la revendication 1,
**caractérisée en ce que**
le tambour de marge (3), la table d'alimentation (2) et le margeur (1) sont réalisés sous forme d'un module et **en ce que** l'interface avec une unité de traitement (14) réalisée en tant que module et placée après est définie entre le tambour de marge (3) et le tambour de transfert (4) placé après de l'unité de traitement (14).

6. Unité de margeur selon au moins la revendication 1,
**caractérisée en ce que**
pour détecter la position du support à imprimer, un système de mesure est associé au tambour de marge (3) à côté de celui-ci, lequel est accouplé à une unité d'analyse et une commande, la commande étant en liaison fonctionnelle avec un dispositif d'actionnement agissant sur chaque système de pinces (7).
